# FASCICULE DE BREVET EUROPEEN

(11) **EP 0 775 822 B1**
(45) Date de publication et mention de la délivrance du brevet: **02.01.2003**
(21) Numéro de dépôt: 96402432.7
(22) Date de dépôt: 14.11.1996
(51) Int. Cl.: F02N 17/06

(54) **Procédé et dispositif d'aide au démarrage à froid de véhicules automobiles**
Kaltstarthilfeverfahren und -vorrichtung für Verbrennungsmotor
Starting aid method and apparatus for internal combustion engine

(30) Priorité: 23.11.1995 FR 9514062
(43) Date de publication de la demande: 28.05.1997
(73) Titulaire: INSTITUT FRANCAIS DU PETROLE, 92852 Rueil-Malmaison Cedex (FR)
(72) Inventeur: Trapy, Jean, 92500 Rueil-Malmaison (FR)

(56) Documents cités:
- DE-A- 3 341 097
- DE-A- 4 139 600
- DE-A- 4 208 621
- US-A- 5 192 021

## Description

La présente invention concerne le domaine du démarrage à froid de véhicules automobiles ayant un moteur à combustion interne.

Vues les normes de plus en plus sévères en vigueur ou à venir, les émissions de polluants doivent être réduites, notamment à froid, pendant les premières minutes de fonctionnement du moteur. On sait en effet que la plupart des polluants (80 %) sont émis dans ce délai, quand le catalyseur de conversion placé dans la ligne d'échappement n'est pas encore suffisamment chauffé par les gaz d'échappement pour être efficace.

Il est actuellement de notoriété qu'un des obstacles majeurs pour la dépollution des véhicules automobiles se situe dans la phase de mise en température qui suit un démarrage à froid.

Il y a plusieurs raisons pour cela, la première dans l'ordre d'importance étant l'énorme accroissement de la viscosité des lubrifiants à froid, pouvant dépasser 1000 cSt au-dessous de 0°C, avec pour conséquence des niveaux de frottement très élevés dans le moteur, entraînant des surconsommations non moins élevées. Ce fait est aggravé par les difficultés d'alimentation à basse température, la mauvaise qualité des mélanges carburés provenant de la pulvérisation et de l'évaporation insuffisantes du carburant dans l'air admis, que l'on compense tant bien que mal par un enrichissement de la charge en carburant. Les surconsommations sont naturellement accompagnées d'émissions élevées des polluants de base, monoxyde de carbone et imbrûlés, conséquences de mélanges trop riches et de combustions incomplètes, et que n'arrive pas à éliminer le catalyseur d'échappement tant que sa température d'amorçage n'est pas atteinte, ce qui peut nécessiter plusieurs minutes.

Par ailleurs les améliorations dans la conception des chambres de combustion ont entraîné un réel accroissement du rendement thermodynamique pour les moteurs récents, avec pour corollaire une diminution de la chaleur transférée à travers les parois des cylindres, donc une difficulté supplémentaire pour échauffer le moteur, et par là même l'habitacle du véhicule, en exploitant d'une manière naturelle la chaleur contenue dans l'eau de refroidissement.

De nombreuses études ont donc déjà porté sur le problème du démarrage à froid des véhicules automobiles. Les solutions sont essentiellement de deux types : celles extérieures au moteur et celles visant directement le moteur.

Les solutions touchant le moteur concernent par exemple la pré-évaporation du carburant, l'amélioration de l'atomisation du carburant ou encore l'homogénéisation de la charge. A titre d'exemple, le brevet FR 2 706 184 décrit un tel dispositif de vaporisation de carburant.

Les solutions "extérieures" au moteur concernent notamment la ligne d'échappement et plus précisément la réduction du temps nécessaire pour amorcer le (ou les) catalyseur(s) placé à l'échappement.

Une voie connue consiste à recouvrir le catalyseur d'une couche destinée à abaisser la température à laquelle le catalyseur commence à être actif.

Une autre solution peut consister à réaliser une injection d'air additionnel, en amont du catalyseur qui reçoit ainsi une énergie supplémentaire et s'échauffe plus rapidement.

Le chauffage électrique du catalyseur peut aussi être envisagé comme par exemple dans le brevet EP-B1-605479. Cette solution est certes efficace puisque totalement dédiée au chauffage du pot catalytique. Cependant ce système est consommateur d'énergie puisqu'il consomme au minimum trois ou quatre kilowatts sur la batterie. Une batterie additionnelle doit être envisagée. Le bilan énergétique n'est donc pas complètement satisfaisant et le rendement global est très faible.

Ainsi de récents développements ont cherché à réduire la capacité électrique nécessaire au chauffage du catalyseur.

Les solutions qui vont dans ce sens consistent à choisir un élément catalytique approprié et à le placer au bon endroit.

D'autres solutions technologiques ont été envisagées comme par exemple le préchauffage du pot catalytique par des gaz chauds générés par un brûleur placé en amont dudit pot comme cela est décrit dans le document DE 4208621, ce brûleur permettant également de chauffer l'habitacle du véhicule grâce à un échangeur. Le document WO 95/14852 décrit un autre agencement permettant de préchauffer le pot catalytique. La puissance thermique d'une telle unité est forte, de l'ordre de 15 kW de sorte que le catalyseur peut être activé en 20 secondes environ. L'avantage est le bon rendement de ce système, proche de 100 %.

Néanmoins, un des problèmes de ce type de solution est de nécessiter un élément ici le brûleur dont l'unique fonction est de chauffer le (ou les) catalyseur(s).

En outre, aussi bien pour le chauffage électrique que pour le chauffage par brûleur, un problème de vieillissement prématuré et/ou imprévisible du catalyseur peut se poser, ce problème étant dû aux fortes et brèves sollitations thermiques du catalyseur.

De plus il est également connu par le document DE-A-3 341 097 de relier le circuit de refroidissement du moteur à une source de calories, telle qu'un réservoir de stockage d'un fluide chaud, de façon à introduire, au démarrage, ce fluide chaud dans le circuit du moteur.

Comme montré par ce document, le chauffage de l'air d'admission est réalisé par un autre circuit distinct du circuit principal du moteur ce qui entraîne une complication du dispositif.

La présente invention permet de pallier notamment les problèmes de l'art antérieur énoncés ci-dessus.

Ainsi la présente invention propose une méthode pour améliorer à la fois la consommation et l'anti-pollution des moteurs à froid.

L'un des intérêts de la présente invention est de prévoir un moyen de chauffage dont la consommation peut être compensée afin de ne pas dégrader le bilan thermique et économique.

Ainsi la présente invention a pour objet un procédé d'aide au démarrage à froid pour des véhicules automobiles à moteur à combustion interne comprenant un catalyseur placé dans la ligne d'échappement du moteur consistant à utiliser un brûleur et un échangeur gaz-liquide intégré au circuit de liquide de refroidissement, ledit brûleur étant utilisé pour chauffer directement les gaz d'échappement, le catalyseur et l'échangeur intégré au circuit de refroidissement, caractérisé en ce qu'on utilise les calories issues dudit brûleur et véhiculées par le liquide de refroidissement pour chauffer l'air admis dans le moteur puis pour chauffer l'huile du moteur, la masse métallique du moteur et l'air pour le chauffage de l'habitacle.

Selon l'invention le procédé est utilisé pendant une durée déterminée, essentiellement lorsque le moteur est froid.

En outre, le procédé selon l'invention peut être utilisé pendant une durée déterminée en fonction du régime et de la charge du moteur.

De façon particulière, le brûleur est alimenté par le même carburant que le moteur.

Le catalyseur peut être disposé entre le brûleur et l'échangeur de chaleur.

Sans sortir du cadre de l'invention, l'échangeur de chaleur peut être disposé entre le brûleur et le catalyseur.

La présente invention concerne en outre un dispositif d'aide au démarrage à froid de véhicules automobiles à moteur à combustion interne comprenant un catalyseur placé dans la ligne d'échappement du moteur et un circuit de liquide de refroidissement, ledit dispositif comportant un brûleur et un échangeur gaz-liquide intégré au circuit de liquide de refroidissement, ledit brûleur étant placé de tel façon qu'il chauffe directement les gaz d'échappement, le catalyseur et l'échangeur gaz-liquide intégré dans le circuit de refroidissement, caractérisé en ce qu'il comporte également des moyens permettant de transférer les calories véhiculées par le liquide de refroidissement à l'air d'admission du moteur puis à l'huile du moteur, à la masse métallique du moteur et à l'air pour le chauffage de l'habitacle du véhicule.

Avantageusement, le brûleur est alimenté par le même carburant que le moteur.

Selon l'une de ses caractéristiques, le brûleur est mis en fonctionnement pendant une durée déterminée, essentiellement lorsque le moteur est froid.

Selon une autre caractéristique, le brûleur est mis en fonctionnement pendant une durée déterminée, en fonction du régime et de la charge du moteur.

D'autres caractéristiques, avantages et particularités de la présente invention apparaîtront mieux à la lecture de la description qui va suivre, faite à titre illustratif et nullement limitatif en référence à l'unique figure annexée.

Sur cette figure sont schématisés un moteur 1 à combustion interne et le circuit de refroidissement associé 7.

De façon habituelle, le liquide de refroidissement circule grâce à une pompe 2 à travers plusieurs éléments pour échange de chaleur : outre la masse métallique du moteur 1 lui-même, l'eau échange des calories avec l'huile via un échangeur huile-eau 3, avec l'air d'admission via un échangeur air-eau 11, et avec l'habitacle via un aérotherme 4. Un thermostat 9 permet en outre de réguler le débit d'eau circulant dans un radiateur 10 et l'échangeur huile-eau 3.

Selon l'invention, au moins un brûleur 5 est placé sur le circuit de refroidissement de telle façon qu'il puisse chauffer un échangeur gaz-liquide 6 intégré dans le circuit de refroidissement 7 du moteur 1. L'échangeur 6 est disposé sur l'échappement 8, de telle sorte que les gaz de combustion du brûleur 5 traversent l'échangeur 6 puis sont évacués avec les gaz d'échappement qu'ils échauffent. Ainsi les gaz de combustion du brûleur 5 peuvent être utilisés pour échauffer un catalyseur (non référencé) placé à l'échappement 8. Une fois le catalyseur amorcé, les gaz chauds sont convertis par celui-ci.

Autrement dit, une partie de la chaleur provenant des gaz de combustion du brûleur 5 est ainsi captée par le liquide de refroidissement qui, par l'intermédiaire des organes habituels du circuit de refroidissement 7, va transférer cette chaleur à l'huile (via l'échangeur 3), à l'air d'admission, à l'habitacle (via l'aérotherme 4) et à la masse métallique du moteur 1.

L'autre partie de la chaleur issue du brûleur 5, ayant traversé l'échangeur 6, va donc se mélanger aux gaz d'échappement du moteur 1 comme indiqué ci-avant.

Sans sortir du cadre de la présente invention, le catalyseur (non référencé) peut être placé devant l'échangeur 6 intégré dans le circuit de refroissement 7.

Les calculs montrent que l'on peut de cette manière espérer une récupération de chaleur de l'ordre de 10 kW dans le circuit de refroidissement 7 d'un moteur d'automobile de classe moyenne, ce qui a pour conséquence une diminution d'un facteur 2 du temps de montée en températures des fluides, tout en garantissant un chauffage convenable de l'habitacle avec 5 kW disponibles en moyenne à l'aérotherme. Ceci est valable pour des conditions de mise en action à faible régime et faible charge, qui sont les plus concernées par les problèmes déjà évoqués.

La durée de fonctionnement du brûleur 5 dépendra naturellement de la température extérieure, mais aussi du régime et de la charge imposés au moteur 1. Dans tous les cas seules les premières minutes du démarrage devront être assistées de cette manière, un compromis devant être recherché afin de ne pas accroître la surconsommation.

De façon courante, on considère que le moteur est froid lorsque la température du circuit de refroidissement est inférieure à environ 50°C.

Un ou plusieurs capteurs de température seront prévus au niveau du moteur, associés à un élément de commande du brûleur afin d'activer celui-ci au-delà d'une certaine température.

Dans ces conditions, on peut au moins espérer un bilan inchangé en ce qui concerne la consommation, c'est-à-dire que le carburant utilisé dans le brûleur pourra être compensé par les gains de rendement du moteur réalisés grâce à une diminution rapide des frottements, conséquence d'une montée en température plus rapide du lubrifiant, et grâce à l'amélioration de la carburation.

Le bilan économique du système sera d'autant plus favorable que la température au moment du démarrage sera plus faible, l'accroissement des frottements étant quasi exponentiel avec la diminution de la température.

Ainsi, l'avantage essentiel du dispositif réside dans l'amélioration de la dépollution, réalisée globalement par un chauffage accéléré de toutes les parties du moteur, en particulier celui de l'air admis pour une meilleure carburation, et du catalyseur d'échappement pour un amorçage plus rapide. Enfin, le chauffage de l'habitacle pourra être assuré à un niveau suffisant pour ne pas nécessiter d'autre moyen additionnel de chauffage.

## Revendications

1. Procédé d'aide au démarrage à froid pour des véhicules automobiles à moteur à combustion interne comprenant un catalyseur placé dans la ligne d'échappement du moteur consistant à utiliser un brûleur et un échangeur gaz-liquide intégré au circuit de liquide de refroidissement, ledit brûleur étant utilisé pour chauffer directement les gaz d'échappement, le catalyseur et l'échangeur intégré au circuit de refroidissement, **caractérisé en ce qu'**on utilise les calories issues dudit brûleur et véhiculées par le liquide de refroidissement pour chauffer l'air admis dans le moteur puis pour chauffer l'huile du moteur, la masse métallique du moteur et l'air pour le chauffage de l'habitacle.

2. Procédé selon la revendication 1, **caractérisé en ce qu'**il est utilisé pendant une durée déterminée, essentiellement lorsque le moteur est froid.

3. Procédé selon l'une quelconque des revendications précédentes, **caractérisé en ce qu'**il est utilisé pendant une durée déterminée en fonction du régime et de la charge du moteur (1).

4. Procédé selon l'une quelconque des revendications précédentes, **caractérisé en ce que** le brûleur (5) est alimenté par le même carburant que le moteur (1).

5. Procédé selon l'une quelconque des revendications précédentes, **caractérisé en ce que** ledit catalyseur est disposé entre le brûleur (5) et l'échangeur (6).

6. Procédé selon l'une quelconque des revendications précédentes, **caractérisé en ce que** l'échangeur (6) est disposé entre ledit brûleur (5) et ledit catalyseur.

7. Dispositif d'aide au démarrage à froid de véhicules automobiles à moteur (1) à combustion interne comprenant un catalyseur placé dans la ligne d'échappement du moteur et un circuit de liquide de refroidissement, ledit dispositif comportant un brûleur (5) et un échangeur gaz-liquide (6) intégré au circuit de liquide de refroidissement, ledit brûleur étant placé de tel façon qu'il chauffe directement les gaz d'échappement, le catalyseur et l'échangeur gaz-liquide (6) intégré dans le circuit de refroidissement, **caractérisé en ce qu'**il comporte également des moyens permettant de transférer les calories véhiculées par le liquide de refroidissement à l'air d'admission du moteur puis à l'huile du moteur, à la masse métallique du moteur et à l'air pour le chauffage de l'habitacle du véhicule.

8. Dispositif selon la revendication 7, **caractérisé en ce que** le brûleur (5) est alimenté par le même carburant que le moteur (1).

9. Dispositif selon l'une quelconque des revendications 7 à 8, **caractérisé en ce que** le brûleur (5) est mis en fonctionnement pendant une durée déterminée, essentiellement lorsque le moteur est froid.

10. Dispositif selon l'une quelconque des revendications 7 à 9, **caractérisé en ce que** le brûleur (5) est mis en fonctionnement pendant une durée déterminée, en fonction du régime et de la charge du moteur.

## Patentansprüche

1. Kaltstarthilfeverfahren für automobile Fahrzeuge mit Verbrennungsmotor, die einen in der Auspuffleitung des Motors angeordneten Katalysator umfassen, welches darin besteht, einen Brenner und einen Gas-Flüssig-Austauscher, der im Kühlflüssigkeitskreislauf integriert ist, zu verwenden, wobei der Brenner verwendet wird, um direkt die Auspuffgase, den Katalysator und den im Kühlkreislauf integrierten Austauscher zu erwärmen, **dadurch gekennzeichnet, dass** die aus dem Brenner stammenden und durch die Kühlflüssigkeit übertragenen Kalorien zum Erwärmen der Ansaugluft des Motors und dann zum Erwärmen des Motoröls, der metallischen Masse des Motors und der Luft für die Fahrgastzellenheizung verwendet wird.

2. Verfahren nach Anspruch 1, **dadurch gekennzeichnet, dass** es in einer bestimmten Dauer, im wesentlichen wenn der Motor kalt ist, verwendet wird.

3. Verfahren nach einem der vorhergehenden Ansprüche, **dadurch gekennzeichnet, dass** es in einer bestimmten Dauer in Abhängigkeit der Drehzahl und der Motorlast (1) verwendet wird.

4. Verfahren nach einem der vorhergehenden Ansprüche, **dadurch gekennzeichnet, dass** der Brenner (5) durch denselben Treibstoff wie der Motor (1) versorgt wird.

5. Verfahren nach einem der vorhergehenden Ansprüche, **dadurch gekennzeichnet, dass** der Katalysator zwischen dem Brenner (5) und dem Austauscher (6) angeordnet ist.

6. Verfahren nach einem der vorhergehenden Ansprüche, **dadurch gekennzeichnet, dass** der Austauscher (6) zwischen dem Brenner (5) und dem Katalysator angeordnet ist.

7. Kaltstarthilfevorrichtung für automobile Fahrzeuge mit Verbrennungsmotor (1), die einen in der Auspuffleitung des Motors angeordneten Katalysator und einen Kühlflüssigkeitskreislauf umfassen, welche Vorrichtung einen Brenner (5) und einen Gas-Flüssig-Austauscher (6), der im Kühlflüssigkeitskreislauf integriert ist, umfasst, wobei der Brenner derart angeordnet ist, dass er direkt die Auspuffgase, den Katalysator und den im Kühlkreislauf integrierten Gas-Flüssig-Austauscher (6) erwärmt, **dadurch gekennzeichnet, dass** sie ebenso Mittel umfasst, die es ermöglichen, die durch die Kühlflüssigkeit übertragenen Kalorien zur Ansaugluft des Motors und dann zum Motoröl, zur metallischen Masse des Motors und zur Luft für die Fahrgastzellenheizung des Fahrzeugs zu überführen.

8. Vorrichtung nach Anspruch 7, **dadurch gekennzeichnet, dass** der Brenner (5) durch denselben Treibstoff wie der Motor (1) versorgt wird.

9. Vorrichtung nach einem der Ansprüche 7 bis 8, **dadurch gekennzeichnet, dass** der Brenner (5) in einer bestimmten Dauer, im wesentlichen wenn der Motor kalt ist, betrieben wird.

10. Vorrichtung nach einem der Ansprüche 7 bis 9, **dadurch gekennzeichnet, dass** der Brenner (5) in einer bestimmten Dauer in Abhängigkeit der Drehzahl und der Motorlast betrieben wird.

## Claims

1. Process for cold start assistance for motor vehicles with an internal combustion engine including a catalyst placed in the exhaust line of the engine consisting of using a burner and a gas-liquid exchanger integrated in the cooling liquid circuit, the said burner being used to directly heat the exhaust gases, the catalyst and the exchanger integrated in the cooling circuit, ***characterised by*** the fact that the calories coming from the said burner and transported by the cooling liquid are used to heat the air taken into the engine and then to heat the engine oil, the metal mass of the engine and the air for heating the passenger space.

2. Process as described in claim 1, ***characterised by*** the fact that it is used for a determined duration, essentially when the engine is cold.

3. Process as described in any one of the preceding claims, ***characterised by*** the fact that it is used for a duration determined as a function of the running conditions and load of the engine (1).

4. Process as described in any one of the preceding claims, ***characterised by*** the fact that the burner (5) is supplied with the same fuel as the engine (1).

5. Process as described in any one of the preceding claims, ***characterised by*** the fact that the said catalyst is arranged between the burner (5) and the exchanger (6).

6. Process as described in any one of the preceding claims, ***characterised by*** the fact that the exchanger (6) is arranged between the said burner (5) and the said catalyst.

7. Device for cold start assistance for motor vehicles with an internal combustion engine (1) including a catalyst placed in the exhaust line of the engine and a cooling liquid circuit, the said device including a burner (5) and a gas-liquid exchanger (6) integrated in the cooling liquid circuit, the said burner being positioned in such a manner that it directly heats the exhaust gases, the catalyst and the gas-liquid exchanger (6) integrated in the cooling circuit, ***characterised by*** the fact that it also includes means permitting transfer of calories transported by the cooling liquid to the induction air of the engine and then to the engine oil, to the metal mass of the engine and to the air for heating the passenger space of the vehicle.

8. Device as described in claim 7, ***characterised by*** the fact that the burner (5) is supplied with the same fuel as the engine (1).

9. Device as described in any one of claims 7 to 8, ***characterised by*** the fact that the burner (5) is operated for a determined duration, essentially when the engine is cold.

10. Device as described in any one of claims 7 to 9, ***characterised by*** the fact that the burner (5) is operated for a determined duration, as a function of the running conditions and load of the engine.
